# FASCICULE DE BREVET EUROPEEN

(11) **EP 0 838 746 B1**
(45) Date de publication et mention de la délivrance du brevet: **12.12.2001**
(21) Numéro de dépôt: 97410121.4
(22) Date de dépôt: 24.10.1997
(51) Int. Cl.: G05F 1/59, G05F 1/575

(54) **Régulateur de tension**
Spannungsregler
Voltage regulator

(30) Priorité: 25.10.1996 FR 9613281
(43) Date de publication de la demande: 29.04.1998
(73) Titulaire: STMicroelectronics S.A., 94250 Gentilly (FR)
(72) Inventeur: Gens, Marc, 38410 Saint Martin D'Uriage (FR); Van Zanten, François, 38240 Meylan (FR)
(74) Mandataire: de Beaumont, Michel

(56) Documents cités:
- EP-A- 0 501 418
- EP-A- 0 604 044
- EP-A- 0 737 906
- US-A- 4 617 473

## Description

La présente invention concerne un régulateur de tension destiné à fournir une tension d'alimentation régulée à une charge à partir d'une tension d'entrée.

Un exemple d'application de la présente invention concerne les circuits intégrés pour des postes téléphoniques télé-alimentés où l'alimentation est fournie par la ligne téléphonique, soit par le circuit de sonnerie quand le poste n'est pas décroché, soit par le circuit de parole quand le poste est décroché, voire par une alimentation propre au poste téléphonique (par exemple, une pile).

La figure 1 représente un schéma classique d'un régulateur destiné à fournir une tension régulée à une valeur spécifiée à partir d'une seule tension d'alimentation.

Un tel régulateur reçoit, sur une borne d'entrée E, une tension d'alimentation à réguler V, et délivre, sur une borne de sortie S, une tension régulée V_{R}. Le régulateur comporte un circuit 1 fournissant une tension de référence, et un circuit 2 de commande d'un transistor MOS de puissance à canal P M10 dont la source est connectée à la borne E et dont le drain constitue la borne S. Le circuit 1 a pour rôle de fixer une tension de référence V_{BG} précise pour asservir, par l'intermédiaire du circuit de commande 2, la tension de sortie V_{R}. Le circuit 1 comporte deux transistors bipolaires de type PNP Q1 et Q2 dont les émetteurs respectifs sont reliés à la borne E et dont les collecteurs respectifs constituent deux bornes de sortie 3, 4 du circuit 1 destinées à commander le circuit 2 comme on le verra par la suite. Les bases des transistors Q1 et Q2 sont reliées au collecteur du transistor Q1. Les collecteurs des transistors Q1 et Q2 sont respectivement reliés aux collecteurs de transistors bipolaires de type NPN Q3 et Q4 dont les bases sont reliées et constituent une borne 5 au potentiel de référence V_{BG}. L'émetteur du transistor Q4 est relié à la masse par l'intermédiaire de deux résistances R1 et R2 montées en série. L'émetteur du transistor Q3 est relié au point-milieu de l'association en série des résistances R1 et R2. Les résistances R1 et R2 et le rapport de surface des transistors Q3 et Q4 sont choisis pour obtenir la tension V_{BG} souhaitée avec un courant donné dans les transistors Q1, Q2, Q3 et Q4. Le circuit 1 comporte un circuit de démarrage constitué d'une source de courant I dont la sortie est connectée, à la masse par l'intermédiaire d'une diode D et, à la base d'un transistor bipolaire de type NPN QD dont le collecteur est relié à la borne 4 et dont l'émetteur est relié au point-milieu de l'association en série des résistances R1 et R2.

Le circuit 1 représenté à la figure 1 est généralement désigné par son appellation anglo-saxonne "band gap" et son fonctionnement est parfaitement connu.

Le circuit 2 de commande du transistor M10 est constitué de deux transistors bipolaires de type PNP Q5 et Q6 dont les émetteurs respectifs sont reliés à la borne E et dont les bases sont respectivement reliées aux bornes 4 et 3. Les collecteurs des transistors Q5 et Q6 sont reliés aux drains respectifs de deux transistors MOS à canal N M11 et M3 montés en miroir de courant, les sources des transistors M11 et M3 étant connectées à la masse et le transistor M11 étant monté en diode. Le collecteur du transistor Q6 constitue une borne de sortie du circuit 2 reliée à la grille du transistor M10. Un pont résistif constitué de résistances R3 et R4 est généralement connecté entre la borne S et la masse quand la tension V_{R} souhaitée est différente de la tension de référence V_{BG}. Le point-milieu de ce pont diviseur est relié à la borne 5 du circuit 1 pour constituer une boucle de contre-réaction permettant de maintenir la tension de référence V_{BG} sur les bases des transistors Q3 et Q4. Cette tension de référence assure l'égalité des courants dans les transistors Q3 et Q4. Lorsque se produit une dérive par rapport à cette tension de référence, les courants dans les transistors Q1 et Q2 se trouvent déséquilibrés. Ce déséquilibre de courant est amplifié par le circuit 2 et modifie le potentiel V_{G} de commande du transistor M10 pour rétablir, par l'intermédiaire du pont résistif R3-R4, la tension V_{BG} qui assure l'égalité des courants dans les transistors Q3 et Q4. La tension V_{R} est égale à V_{BG}. (R3 + R4)/R4.

Un condensateur C est généralement prévu en sortie du régulateur et est raccordé entre la borne S et la masse. Le rôle de ce condensateur est, notamment, d'assurer la stabilité de la boucle de contre-réaction.

Un inconvénient d'un régulateur tel que représenté à la figure 1 est que, si la tension V devient inférieure à la tension régulée V_{R}, les bornes E et S se trouvent court-circuitées par le transistor M10. En effet, le substrat du transistor MOS M10 ou son caisson est généralement relié à sa source, c'est-à-dire au potentiel V. On désigne généralement le substrat d'un transistor MOS ou son caisson par le "corps" du transistor ("bulk" dans son appellation anglo-saxonne) pour le distinguer du substrat global du circuit intégré sur lequel sont réalisés les différents composants. Le corps d'un transistor MOS est généralement symbolisé par une flèche dont le sens indique le type P ou N du canal du transistor. Quand la tension V_{R} est supérieure à la tension V, la jonction PN entre le drain et le corps du transistor M10 se trouve polarisée en direct et le transistor est alors court-circuité par la diode drain/corps. De plus, le drain et la source du transistor M10 s'échangent (le courant étant inversé), ce qui transforme la contre-réaction opérée par le circuit 1 en réaction.

Ce court-circuit nuit à un second rôle du condensateur C qui est d'alimenter temporairement la charge en cas d'insuffisance ou de disparition de la tension d'alimentation V. Par exemple, quand le régulateur sert à alimenter un microprocesseur, on cherche à pouvoir maintenir l'alimentation du microprocesseur le temps qu'il puisse sauvegarder les données, suite à une insuffisance ou à la disparition de la tension d'alimentation. On compare généralement la tension V_{R} par rapport à un seuil au moyen d'un circuit externe au régulateur pour détecter une diminution de la tension V_{R} et utiliser alors le condensateur C pour alimenter temporairement le microprocesseur avant la disparition de la tension V_{R}.

Une solution classique pour isoler la borne E du reste du régulateur, lorsque la tension d'alimentation devient inférieure à la tension V_{R}, est de placer une diode à l'entrée du régulateur. Toutefois, un inconvénient d'une telle solution est qu'elle introduit une chute de tension d'environ 0,7 volt entre les bornes d'entrée et de sortie du régulateur.

On a également recours à des diodes d'isolement quand on souhaite pouvoir alimenter le régulateur tel que représenté à la figure 1 à partir de différentes tensions en sélectionnant, comme tension à réguler, celle dont le potentiel est le plus élevé.

La figure 2 représente un exemple classique de régulateur de tension sélectionnant automatiquement, parmi deux tensions d'alimentation V_{M} et V_{L} arrivant sur deux bornes d'entrée E_{M} et E_{L}, la tension la plus élevée. Les circuits 1 et 2 représentés à la figure 1 ont été schématisés fonctionnellement à la figure 2 par une source de tension de référence 1 et par un amplificateur 2 recevant, en entrée, la tension de référence V_{BG} et le potentiel du point-milieu du pont diviseur résistif R3-R4. L'amplificateur 2 et le générateur 1 sont polarisés par la tension d'alimentation V_{M} ou V_{L} la plus élevée au moyen de diodes, respectivement D1, D2 et D3, D4 interposées en série entre chaque borne E_{M} ou E_{L} et la borne de polarisation du générateur 1 ou de l'amplificateur 2.

Si un tel circuit permet bien de sélectionner la tension d'alimentation la plus élevée, le recours à des diodes présente, comme précédemment, l'inconvénient d'introduire une chute de tension d'environ 0,7 volt en série, avec le régulateur.

La présente invention vise à optimiser l'utilisation d'un condensateur de découplage placé en sortie du régulateur pour alimenter temporairement la charge quand la tension d'alimentation non régulée est inférieure à la tension de sortie régulée.

La présente invention vise aussi à proposer un nouveau régulateur de tension permettant de générer automatiquement un signal logique indiquant, alors que la tension d'alimentation n'est pas suffisante pour fournir la tension régulée souhaitée, que la tension de sortie est inférieure à un seuil déterminé.

Pour atteindre ces objets, la présente invention prévoit un régulateur de tension comportant au moins une borne d'entrée propre à recevoir une tension d'alimentation, un circuit de génération d'une tension de référence proportionnelle à une tension de sortie régulée souhaitée, un amplificateur d'un signal d'erreur entre ladite tension de référence et la tension de sortie affectée d'un coefficient de proportionnalité, un condensateur connecté entre une borne de sortie et la masse, et des moyens pour alimenter au moins ledit circuit et ledit amplificateur avec la tension de sortie en cas d'insuffisance ou de disparition de la tension d'alimentation présente sur la borne d'entrée.

Selon un mode de réalisation de la présente invention, le régulateur comporte en outre un comparateur propre à délivrer, quand le régulateur est alimenté par la tension de sortie, un signal logique indiquant que la tension de sortie devient inférieure à une valeur seuil proportionnelle à ladite tension de référence.

Selon un mode de réalisation de la présente invention, le régulateur comporte un moyen de conduction pour relier la tension de sortie à la tension de référence en cas d'insuffisance ou de disparition de la tension d'alimentation présente sur la borne d'entrée.

Selon un mode de réalisation de la présente invention, la liaison entre la tension de sortie et la tension de référence est résistive.

Selon un mode de réalisation de la présente invention, le régulateur comporte au moins un premier transistor de puissance ayant une première électrode de puissance connectée directement à la borne d'entrée et une deuxième électrode connectée à la borne de sortie, le moyen de conduction étant constitué d'un deuxième transistor de faible puissance en série avec une première résistance montés en parallèle sur au moins une deuxième résistance contribuant à fixer le coefficient de proportionnalité.

Selon un mode de réalisation de la présente invention, le régulateur comporte un circuit propre à rendre conducteur le transistor associé à la tension la plus élevée parmi la tension d'alimentation et la tension de sortie.

Selon un mode de réalisation de la présente invention, au moins le premier transistor de puissance est un transistor MOS à canal P dont le corps est polarisé au moyen de la tension la plus élevée entre la tension d'entrée et la tension de sortie.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
les figures 1 et 2 qui ont été décrites précédemment sont destinées à exposer l'état de la technique et le problème posé ;
la figure 3 représente un schéma fonctionnel d'un premier mode de réalisation d'un régulateur de tension selon la présente invention ;
la figure 4 représente un schéma fonctionnel d'un deuxième mode de réalisation d'un régulateur de tension selon la présente invention ;
les figures 5 et 6 représentent un schéma détaillé d'un mode de réalisation d'un régulateur tel que représenté à la figure 4 ;
la figure 7 est un schéma partiel simplifié du régulateur représenté aux figures 5 et 6 illustrant son fonctionnement quand une tension d'alimentation non régulée est supérieure à la tension de sortie régulée souhaitée ;
la figure 8 est un schéma partiel simplifié du régulateur représenté aux figures 5 et 6 illustrant son fonctionnement quand aucune des tensions d'alimentation n'est supérieure à la tension de sortie régulée souhaitée ;
la figure 9 représente partiellement un circuit de référence de tension selon un autre mode de réalisation de la présente invention ; et
la figure 10 représente partiellement un circuit de commande de transistors de puissance d'un régulateur selon un autre mode de réalisation de la présente invention.

Pour des raisons de clarté, les mêmes éléments ont été désignés par les mêmes références aux différentes figures.

La figure 3 représente un premier mode de réalisation d'un régulateur de tension selon l'invention. Ce régulateur comporte une borne d'entrée E_{L}, propre à recevoir une tension d'alimentation V_{L}, et une borne de sortie S, associée à un condensateur de découplage C et délivrant une tension régulée V_{R}. Selon ce mode de réalisation, le régulateur comporte un transistor MOS de puissance à canal P M10L ayant une première électrode de puissance connectée à la borne E_{L} et une deuxième électrode de puissance reliée à la borne S. Un circuit 1' fournit une tension de référence V_{BG} et est associé à un amplificateur 2'. Un pont diviseur résistif, constitué de résistances R3A, R3B et R4, est monté en série entre la borne S et la masse. Le point-milieu de l'association des résistances R3A et R3B avec la résistance R4 est relié à une première entrée de l'amplificateur 2' dont une deuxième entrée reçoit la tension V_{BG}.

Le régulateur comporte en outre un comparateur 12 associé à un transistor de faible puissance à canal P M10R pour générer un signal logique RESET. Ce signal RESET est destiné à indiquer un défaut d'alimentation du régulateur au moyen de la tension V_{L}, c'est-à-dire que la tension la plus élevée du régulateur est la tension V_{R}, et que la tension de sortie V_{R} est inférieure à un seuil déterminé. Ce signal RESET est, par exemple, utilisé pour signaler à la charge (non représentée), par exemple un microprocesseur, que la tension qu'elle reçoit est désormais uniquement fournie par le condensateur C et n'est donc que temporaire. Le transistor M10R est relié, par sa source, à la borne S et, par son drain, à une première borne d'entrée du comparateur 12 ainsi que, par l'intermédiaire d'une résistance R5, au point-milieu de l'association en série des résistances R3A et R3B avec la résistance R4. La grille du transistor M10R est reliée à un circuit de sélection 10 associé à l'amplificateur 2' pour sélectionner le transistor à rendre conducteur parmi les transistors M10L et M10R en fonction de celle des tensions VL et V_{R} qui est la plus élevée.

Le point de basculement du comparateur 12 est fixé par les valeurs des résistances R3A, R3B, R4 et R5. Sa valeur correspond à : V_{BG}.[(R5/R4).(R3A + R3B)/(R5 + R3B) + 1].

Un avantage de la présente invention est que le transistor M10R permet de maintenir la boucle de contre-réaction même quand la tension V_{R} est la tension la plus élevée, permettant ainsi au régulateur d'intégrer la génération d'un signal RESET quand la tension V_{R} correspond à la décharge du condensateur C et devient inférieure à une tension seuil. Cela permet de déterminer cette tension seuil de façon très précise dans la mesure où elle est liée à la tension V_{BG} fixée par le circuit 1'. De plus, cela minimise la consommation liée à la génération du signal RESET dans la mesure où on utilise les composants du régulateur qui sont généralement choisis pour leur faible consommation.

Une caractéristique de la présente invention est que les circuits 1', 2' et 10 sont alimentés par la tension la plus élevée parmi les tensions V_{L} et V_{R} au moyen d'un comparateur 11 dont deux entrées sont respectivement reliées aux bornes EL et S.

Une autre caractéristique de la présente invention est que le corps (substrat ou caisson) du transistor MOS M10L est relié au potentiel le plus élevé parmi les tensions V_{L} et V_{R}. Cette liaison a été symbolisée à la figure 3 par une liaison entre le corps du transistor M10L et la sortie du comparateur 11. Ainsi, même si la tension V_{R} est supérieure à la tension V_{L}, le transistor M10L n'est pas court-circuité dans la mesure où son corps est également à la tension V_{R}, ce qui interdit toute polarisation en direct des jonctions drain/corps et source/corps.

La figure 4 représente un deuxième mode de réalisation de la présente invention, dans lequel le régulateur comporte en outre un deuxième transistor MOS de puissance à canal P M10M ayant une première électrode de puissance connectée à une deuxième borne d'alimentation E_{M} et une deuxième électrode de puissance reliée à la borne S. Les bornes E_{M} et E_{L} sont destinées à recevoir des tensions d'alimentation indépendantes l'une de l'autre et le circuit 11 comporte trois entrées recevant respectivement les tensions V_{M}, V_{L} et V_{R}. Le circuit 10 sélectionne le transistor à rendre conducteur parmi les transistors M10M, M10L et M10R et le corps du transistor M10M est relié à la sortie du comparateur 11.

Si une des tensions V_{M} ou V_{L} est suffisante (supérieure à la tension V_{R}), le transistor M10L ou M10M associé à la tension d'alimentation V_{L} ou V_{M} la plus faible est bloqué par le circuit 10 et, même si cette tension la plus faible V_{L} ou V_{M} est inférieure à la tension V_{R}, ce transistor n'est pas court-circuité dans la mesure où son corps est porté au potentiel le plus élevé. Ces caractéristiques seront mieux comprises en relation avec les figures 7 et 8.

Un avantage de ce mode de réalisation est que la tension V_{M} ou V_{L} d'alimentation la plus faible est isolée du régulateur.

Un autre avantage de la présente invention est que la chute de tension entre les bornes d'entrée et de sortie du régulateur est faible. En effet, elle est limitée à environ 0,1 volt correspondant à la chute de tension dans les transistors MOS de puissance à l'état passant.

En pratique, des moyens de sélection de la tension la plus élevée (représentés globalement par le comparateur 11 aux figures 3 et 4) sont prévus de façon distincte pour le circuit 1', les circuits 2' et 10 et pour la polarisation des corps des transistors M10M et M10L. Ainsi, on prévoit un circuit de polarisation des corps destiné aux transistors M10M et M10L ainsi qu'à d'autres transistors MOS à canal P du régulateur.

L'invention sera décrite par la suite en relation avec le deuxième mode de réalisation (figure 4). Les modifications à apporter pour obtenir le régulateur exposé en relation avec la figure 3 se déduisent des rôles respectifs des différents constituants exposés ci-dessous.

Les figures 5 et 6 représentent un schéma détaillé d'un régulateur de tension selon l'invention. La figure 5 représente un mode de réalisation du circuit 1' de génération de la tension de référence V_{BG}, ainsi que du circuit de commande 2' et du circuit de sélection 10 associés. La figure 6 représente un mode de réalisation d'un circuit 13 de polarisation des corps des transistors MOS à canal P, ainsi que les transistors M10L, M10M et M10R et les moyens résistifs 14 associés au comparateur 12 et à la contre-réaction du régulateur.

Le circuit 1' est constitué d'une source de courant I, d'une diode D, de résistances R1 et R2, et de transistors Q_{D}, Q3 et Q4 tel que décrits précédemment en relation avec la figure 1. Les transistors Q1 et Q2 de la figure 1 sont, par exemple, remplacés, chacun par trois transistors bipolaires de type PNP respectivement associés aux bornes E_{M}, E_{L} et S ou, comme cela est représenté, par deux transistors multi-émetteurs dont les collecteurs respectifs sont reliés aux collecteurs des transistors Q3 et Q4 et définissent respectivement les bornes 3 et 4 de sortie du circuit 1'. Un premier émetteur, respectivement Q1M ou Q2M, des transistors multi-émetteurs est relié à la borne E_{M}, un deuxième émetteur, respectivement Q1L ou Q2L, est relié à la borne E_{L}, et un troisième émetteur, respectivement Q1R ou Q2R, est relié à la borne S. Le fonctionnement du circuit 1' est similaire à celui du circuit 1 exposé en relation avec la figure 1 à la différence près que sa tension d'alimentation est toujours la tension la plus élevée parmi les tensions V_{M}, V_{L} et V_{R}.

La borne 4 est reliée aux bases respectives de trois transistors bipolaires de type PNP Q5M, Q5R et Q5L du circuit 2' dont les émetteurs sont respectivement reliés aux bornes E_{M}, S et E_{L}. Les collecteurs respectifs des transistors Q5M, Q5R et Q5L sont reliés aux drains de transistors MOS à canal N M11M, M11R et M11L dont les sources respectives sont connectées à la masse. Des transistors MOS à canal N M3L, M3R et M3M, dont les sources respectives sont connectées à la masse, sont montés en diode sur les transistors M11L, M11R et M11M. Les drains respectifs des transistors M3L et M3M sont connectés, par l'intermédiaire d'un transistor MOS à canal N M4L, M4M dont la grille est reliée au transistor M3L ou M3M respectif, au collecteur d'un transistor bipolaire de type PNP Q6L, Q6M (ou au collecteur commun d'un transistor multi-émetteurs). Le drain du transistor M3R est relié directement aux collecteurs des transistors Q6L et Q6M. Les drains respectifs des transistors M3L et M3M sont également reliés au collecteur d'un transistor bipolaire de type PNP, respectivement Q6RA ou Q6RB, dont l'émetteur est relié à la borne S. Les bases respectives des transistors Q6RA, Q6RB, Q6L et Q6M sont reliées à la borne 3. Les collecteurs des transistors Q6RA et Q6RB délivrent, respectivement, des potentiels de commande V_{GL} et V_{GM} sur les grilles des transistors M10L et M10M (figure 6). Le collecteur du transistor multi-émetteurs Q6L-Q6M délivre un potentiel de commande V_{GR} sur la grille du transistor M10R (figure 6).

Le fonctionnement du circuit 2' décrit ci-dessus se déduit de celui du circuit 2 de la figure 1 pour ce qui concerne les transistors Q5, Q6, M3 et M11 affectés des lettres respectives M, R et L, la plus élevée des tensions V_{M}, V_{L}, V_{R} faisant conduire les transistors Q5, Q6, M3 et M11 affectés de la lettre correspondante et bloquant les autres transistors.

Selon l'invention, le circuit 10 comporte deux transistors MOS à canal P M12L et M12M connectés en série entre les collecteurs respectifs des transistors Q6RA et Q6RB. L'électrode commune des transistors M12L et M12M est reliée au collecteur commun des transistors Q6L et Q6M. Le rôle des transistors M12L et M12M est de bloquer les deux transistors de puissance parmi les transistors M10L, M10M et M10R qui sont associés aux deux tensions les plus faibles parmi les tensions V_{M}, V_{L} et V_{R}. Deux transistors MOS à canal P M14 et M15 sont connectés en série et en diode entre une borne V_{B} et les grilles communes des transistors M12L et M12M. La borne V_{B} représente la borne de sortie du circuit 13 de polarisation des corps des transistors à canal P qui sera décrit par la suite en relation avec la figure 6. La borne V_{B} est au potentiel de la tension la plus élevée parmi les tensions V_{M}, V_{L} et V_{R}. Le drain du transistor M15 est relié au drain commun de trois transistors MOS à canal N M13L, M13R et M13M qui sont montés en miroir de courant sur les transistors M11L, M11R et M11M respectifs. Le rôle des transistors M14, M15, M13R, M13L et M13M est de polariser les grilles des transistors M12L et M12M à un potentiel élevé pour que leur potentiel de source soit lui-même suffisamment élevé pour garantir le blocage de deux des trois transistors M10L, M10M et M10R. Le fonctionnement des circuits 2' et 10 sera mieux compris en relation avec les figures 7 et 8.

Le circuit 13 (figure 6) de polarisation des corps des transistors à canal P, en particulier des transistors M10L et M10M, à la tension la plus élevée parmi les tensions V_{M}, V_{L} et V_{R} comporte trois montages similaires constitués, chacun, de trois transistors MOS à canal P et d'un transistor MOS à canal N. Chaque groupe de quatre transistors comporte un transistor à canal P, respectivement M16M, M16R ou M16L, connecté entre la borne E_{M}, S ou E_{L} et la borne V_{B}. Les grilles respectives des transistors M16M, M16R et M16L sont reliées à la source du transistor MOS à canal N M9M, M9R et M9L du groupe correspondant. Les transistors M9M, M9R et M9L sont montés en miroir de courant sur les transistors respectifs M11M, M11R et M11L (figure 5). Aux figures 5 et 6, les grilles respectives des transistors M11M, M11R et M11L ont été désignées par des bornes V_{BM}, V_{BR} et V_{BL} pour permettre le report des connexions entre les figures 5 et 6. Les deux autres transistors MOS à canal P, respectivement M7M et M8M, M7R et M8R, M7L et M8L, de chaque groupe du circuit 13 ont une première électrode reliée à la borne, respectivement E_{M}, S ou E_{L}, leurs grilles étant reliées au drain du transistor M9 du groupe correspondant. Une deuxième électrode des transistors M7M et M7R est reliée au drain du transistor M9L. Une deuxième électrode des transistors M8L et M8R est reliée au drain du transistor M9M. Une deuxième électrode des transistor M7L et M8M est reliée au drain du transistor M9R. Seul le groupe de transistors associé à la tension la plus élevée parmi les tensions V_{M}, V_{L} et V_{R} conduit, les grilles des transistors à canal P du groupe correspondant étant mises à la masse par le transistor à canal N M9M, M9R ou M9L qui conduit grâce au montage en miroir sur les transistors M11M, M11R et M11L. Le transistor M16 du groupe correspondant établit le potentiel de la borne V_{B} à la tension la plus élevée et les transistors M7 et M8 de ce groupe bloquent les six transistors MOS à canal P des deux autres groupes en portant leurs grilles respectives au potentiel le plus élevé. Tous les corps des transistors à canal P du circuit 13 sont reliés à la borne V_{B} pour empêcher tout court-circuit par les diodes drain/corps ou source/corps.

Dans le mode de réalisation représenté à la figure 6, le comparateur 12 chargé de produire le signal RESET est polarisé en étant relié à la borne V_{B}. Ce comparateur 12 ayant une consommation très faible, le potentiel de la borne V_{B} n'est sensiblement pas modifié. Toutefois, on pourra, à titre de variante, associer la polarisation du comparateur 12 à un montage à transistors sélectionnant, parmi les tensions V_{M}, V_{L} et V_{R}, la tension la plus élevée. Le comparateur 12 peut également être alimenté uniquement par la tension V_{R}. En effet, lors de la génération du signal logique RESET, la tension la plus élevée sera toujours la tension V_{R}.

La figure 7 illustre le fonctionnement du régulateur de tension selon la présente invention lorsque la tension la plus élevée du montage correspond à une des tensions d'alimentation V_{M} et V_{L}. Le fonctionnement est similaire quelle que soit cette tension V_{M} ou V_{L} qui est la plus élevée.

Le cas représenté à la figure 7 correspond à un fonctionnement normal du régulateur où la tension régulée V_{R} est produite à partir de la tension V_{L}. Pour des raisons de clarté, on a éliminé, par rapport aux schémas des figures 5 et 6, les transistors bloqués qui n'interviennent pas dans le fonctionnement, et les bornes V_{B} et EL ont été confondues. Le circuit 1' n'a été représenté que partiellement. Le transistor Q6L se retrouve en série avec le transistor M12L, dont la grille est polarisée par les transistors M14 et M15, et avec le transistor M3L. Le transistor Q6L associé au transistor M12L constitue donc une source de courant cascode chargée par le transistor M3L, lequel est commandé par les transistors Q2L, Q5L et M11L, et dont la sortie V_{GL} est connectée à la grille du transistor M10L. On reproduit ainsi le fonctionnement décrit en relation avec la figure 1. Le potentiel des grilles des transistors M12L et M12M est sensiblement égal à V_{L} - 2V_{TH}, où V_{TH} représente la tension seuil des transistors M14 et M15. Le potentiel V_{GR} présent sur la source du transistor M12L est donc sensiblement égal à V_{L} - 2V_{TH}, majoré de la chute de tension grille-source du transistor M12L. Cette chute de tension est égale à la tension seuil V_{TH} du transistor M12L majorée d'un terme dû au courant drain-source du transistor M12L et correspondant à la composante parabolique de sa tension grille-source. Ainsi, le potentiel V_{GR} est supérieur à V_{L} - V_{TH}. Le potentiel V_{GM} est, par le même raisonnement, égal au potentiel V_{GR}, le transistor M12M étant conducteur mais n'étant traversé par aucun courant.

Comme V_{GR} = V_{GM} > V_{L} - V_{TH}, les transistors M10R et M10M sont bloqués car leurs sources respectives sont à des potentiels inférieurs à la tension V_{L}. Le blocage du transistor M10M permet d'isoler l'alimentation V_{M}, tandis que le blocage du transistor M10R entraîne que la résistance de la boucle de contre-réaction correspond à la résistance R3 (R3A + R3B). La tension de sortie V_{R} est égale à V_{BG}.(R3 + R4)/R4. On notera que, comme le corps du transistor M10M est relié au potentiel V_{L}, la borne E_{M} est bien complètement isolée du régulateur et il n'y a pas de court-circuit entre les bornes E_{M} et S.

Dans le cas où la tension VL est trop faiblement supérieure à la tension V_{R}, la différence de potentiel entre la source et le drain du transistor M10L est trop faible pour fournir un courant suffisant à la charge connectée à la borne S. La boucle de contre-réaction constituée des résistances R3A et R3B, du transistor Q3 (non représenté à la figure 6), du transistor Q6L et du transistor M12L, abaisse alors le potentiel V_{GL} jusqu'à une valeur près de la masse. Le transistor M3L fonctionne alors en triode, ce qui débloque le transistor M4L. Le déblocage du transistor M4L entraîne la mise en conduction du transistor M10R qui court-circuite alors les résistances R3A et R3B. La tension V_{R} ne peut dans ce cas pas être maintenue à la valeur nominale souhaitée et diminue. Toutefois, la boucle de contre-réaction continue à fonctionner par le transistor M10R et la résistance R5, ce qui garantit le maintien de la tension V_{BG} à la valeur de référence choisie.

Quand la tension V_{L} devient inférieure à la tension V_{R} ou disparaît, le régulateur se trouve alors dans un mode de fonctionnement où il est alimenté par la tension V_{R} et où il est propre à générer le signal RESET qui sera décrit par la suite en relation avec la figure 8.

Comme pour la figure 7, la figure 8 ne représente pas les transistors des figures 5 et 6 qui sont bloqués et qui n'interviennent pas dans le fonctionnement. Dans le cas représenté à la figure 8, on considère que la tension V_{R} est supérieure aux tensions V_{L} et V_{M}.

Les deux transistors Q6RA et Q6RB ont leurs jonctions base-émetteur en parallèle et leurs courants sont donc égaux. Comme un courant circule ici dans les deux transistors M12L et M12M, on obtient comme précédemment, d'un point de vue fonctionnel, une source de courant cascode. Toutefois, la partie supérieure (Q6RA, M12L et Q6RB, M12M) est ici divisée en deux et produit, sur les sources respectives des transistors M12L et M12M, les deux tensions de blocage V_{GL} et V_{GM} qui sont toutes deux supérieures à V_{R} - V_{TH}. Les transistors M10M et M10L sont donc bloqués et, comme leurs corps respectifs sont au potentiel V_{R}, les bornes E_{M} et E_{L} sont complètement isolées du régulateur. La partie inférieure (M12L, M12M et M3R) de la source de courant cascode fournit la tension V_{GR}, déterminée par la boucle de contre-réaction comportant le transistor M10R et la résistance R5. Ainsi, la tension de référence V_{BG} est bien maintenue à la valeur spécifiée. Selon la présente invention, la tension V_{BG} sert alors à indexer le seuil à partir duquel le signal RESET est produit au moyen du comparateur 12. Le basculement du comparateur 12 se produit quand la tension V_{R} devient inférieure à V_{BG}.[(R5/R4).(R3A + R3B)/(R5 + R3B) + 1].

Selon l'invention, tous les corps des transistors MOS à canal N sont connectés à leur source. Par contre, tous les corps des transistors MOS à canal P du circuit 13, ainsi que les corps des transistors M12L et M12M et des transistors de puissance M10L et M10M sont connectés à la borne V_{B} au potentiel de la tension la plus élevée. Le corps du transistor M14 est également connecté à la tension V_{B} comme sa source, et les corps des transistors M10R et M15 sont connectés à leurs sources respectives.

La réalisation et le fonctionnement d'un régulateur tel que représenté à la figure 3 se déduit de l'exposé des figures 5 à 8. Il suffit de modifier les schémas en supprimant tous les transistors associés à la borne d'alimentation E_{M} (c'est-à-dire tous les transistors référencés par la lettre M) et le transistor Q6RB (figure 5). On notera toutefois qu'un régulateur réalisé conformément aux figures 5 et 6 fonctionne également avec une seule tension d'alimentation.

Les figures 9 et 10 illustrent un autre mode de réalisation selon lequel les transistors supérieurs des circuits 1', 2' et 10 sont des transistors MOS à canal P. Aux figures 9 et 10, seules les parties supérieures des circuits 1', 2' et 10 ont été représentées.

Les transistors Q1R, Q1L et Q1M sont remplacés, respectivement, par des transistors MOS à canal P M1M, M1L et M1R (figure 9). Les transistors Q2M, Q2L et Q2R sont remplacés, respectivement, par des transistors M2M, M2L et M2R. Les corps de ces transistors MOS à canal P sont tous reliés à la borne V_{B} pour garantir l'isolement entre les tensions V_{M}, V_{L} et V_{R}.

Les transistors bipolaires du circuit 2' sont remplacés par des transistors MOS à canal P dont les références à la figure 10 sont similaires en remplaçant la lettre Q par la lettre M. Tous les corps de ces transistors MOS à canal P sont alors reliés à la borne V_{B}.

Bien entendu, la présente invention est susceptible de diverses variantes et modifications qui apparaîtront à l'homme de l'art. En particulier, les dimensionnements des transistors et des résistances sont à la portée de l'homme de l'art en fonction des caractéristiques fonctionnelles souhaitées.

De plus, bien que l'on ait fait référence dans la description qui précède à un régulateur de tension susceptible d'être alimenté par deux tensions non régulées indépendantes, l'invention s'applique également au cas où le régulateur doit être alimenté par plus de deux tensions. Dans ce cas, il suffit d'ajouter, à chacune des structures décrites en relation avec les figures précédentes, un transistor ou un groupe de transistors associé à la borne d'entrée supplémentaire.

En outre, on notera que le régulateur selon l'invention peut être réalisé intégralement en technologie bipolaire en remplaçant les transistors MOS à canal P par des transistors PNP et les transistors MOS à canal N par des transistors NPN. Dans ce cas, il n'est pas nécessaire de prévoir un circuit 13 de polarisation des corps des transistors MOS à canal P. Le recours à des transistors MOS constitue cependant un mode de réalisation préféré selon l'invention dans la mesure où ils sont commandables en tension, ce qui entraîne une consommation moindre du régulateur.

Enfin, on notera que l'invention s'applique également à la réalisation d'un régulateur de tension négative. Il suffit pour cela de remplacer les transistors MOS à canal P par des transistors à canal N et réciproquement, et de remplacer les transistors bipolaires de type PNP par des transistors de type NPN et réciproquement. La sélection de tension s'effectue alors sur la tension ayant la valeur la plus négative.

## Revendications

1. Régulateur de tension comportant :
au moins une borne d'entrée (E_{M}, E_{L}) propre à recevoir une tension d'alimentation (V_{M}, V_{L}) ;
un circuit (1') de génération d'une tension de référence (V_{BG}) proportionnelle à une tension de sortie régulée (V_{R}) souhaitée ;
un amplificateur (2') d'un signal d'erreur entre ladite tension de référence (V_{BG}) et la tension de sortie (V_{R}) affectée d'un coefficient de proportionnalité ; et
un condensateur (C) connecté entre une borne de sortie (S) et la masse,
**caractérisé en ce qu'**il comporte des moyens (11, M10R) pour alimenter au moins ledit circuit (1') et ledit amplificateur (2') avec la tension de sortie (VR) en cas d'insuffisance ou de disparition de la tension d'alimentation (V_{M}, V_{L}) présente sur la borne d'entrée (E_{M}, E_{L}).

2. Régulateur de tension selon la revendication 1, **caractérisé en ce qu'**il comporte en outre un comparateur (12) propre à délivrer, quand le régulateur est alimenté par la tension de sortie (V_{R}), un signal logique (RESET) indiquant que la tension de sortie (VR) devient inférieure à une valeur seuil proportionnelle à ladite tension de référence (V_{BG}).

3. Régulateur de tension selon la revendication 1 ou 2, **caractérisé en ce qu'**il comporte : un moyen de conduction (M10R) pour relier la tension de sortie (VR) à la tension de référence (V_{BG}) en cas d'insuffisance ou de disparition de la tension d'alimentation (V_{M}, V_{L}) présente sur la borne d'entrée (E_{M}, E_{L}).

4. Régulateur de tension selon la revendication 3, **caractérisé en ce que** la liaison entre la tension de sortie (V_{R}) et la tension de référence (V_{BG}) est résistive.

5. Régulateur de tension selon la revendication 3 ou 4, **caractérisé en ce qu'**il comporte au moins un premier transistor de puissance (M10M, M10L) ayant une première électrode de puissance connectée directement à la borne d'entrée (E_{M}, E_{L}) et une deuxième électrode connectée à la borne de sortie (S), le moyen de conduction étant constitué d'un deuxième transistor (M10R) de faible puissance en série avec une première résistance (R5) montés en parallèle sur au moins une deuxième résistance (R3A, R3B) contribuant à fixer le coefficient de proportionnalité.

6. Régulateur de tension selon la revendication 5, **caractérisé en ce qu'**il comporte un circuit (10) propre à rendre conducteur le transistor (M10L, M10R) associé à la tension la plus élevée parmi la tension d'alimentation (V_{L}) et la tension de sortie (V_{R}).

7. Régulateur de tension selon la revendication 5 ou 6, **caractérisé en ce qu'**au moins le premier transistor de puissance (M10M, M10L) est un transistor MOS à canal P dont le corps est polarisé au moyen de la tension la plus élevée entre la tension d'entrée (V_{M}, V_{L}) et la tension de sortie (V_{R}).

## Claims

1. A voltage regulator, including:
at least one input terminal (E_{M}, E_{L}) for receiving a supply voltage (V_{M}, V_{L});
a circuit (1') for generating a reference voltage (V_{BG}) proportional to a desired regulated output voltage (V_{R});
an amplifier (2') of a signal of error between the reference voltage (V_{BG}) and the output voltage (V_{R}) assigned with a coefficient of proportionality; and
a capacitor (C) connected between an output terminal (S) and the ground,
**characterized in that** it includes means (11, M10R) for supplying at least the circuit (1') and the amplifier (2') with the output voltage (V_{R}) in case of a deficiency or a disappearing of the supply voltage (V_{M}, V_{L}) present on the input terminal (E_{M}, E_{L}).

2. A voltage regulator according to claim 1, **characterized in that** it further includes a comparator (12) for issuing, when the regulator is supplied by the output voltage (V_{R}), a logic signal (RESET) indicating that the output voltage (VR) becomes lower than a threshold value proportional to the reference voltage (V_{BG}).

3. A voltage regulator according to claim 1 or 2, **characterized in that** it includes:
a conducting means (M10R) for connecting the output voltage (V_{R}) to the reference voltage (V_{BG}) in case of a deficiency or a disappearing of the supply voltage (V_{M}, V_{L}) present on the input terminal (E_{M}, E_{L}).

4. A voltage regulator according to claim 3, **characterized in that** the connection between the output voltage (V_{R}) and the reference voltage (V_{BG}) is resistive.

5. A voltage regulator according to claim 3 or 4, **characterized in that** it includes at least a first power transistor (M10M, M10L) having a first power electrode directly connected to the input terminal (E_{M}, E_{L}) and a second electrode connected to the output terminal (S), the conducting means being formed of a second transistor (M10R) of low power in series with a first resistor (R5) mounted in parallel on at least a second resistor (R3A, R3B) helping to set the proportionality coefficient.

6. A voltage regulator according to claim 5, **characterized in that** it includes a circuit (10) for turning on the transistor (M10L, M10R) associated with the highest voltage among the supply voltage (V_{L}) and the output voltage (V_{R}).

7. A voltage regulator according to claim 5 or 6, **characterized in that** at least the first power transistor (M10M, M10L) is a P-channel MOS transistor, the bulk of which is biased by means of the highest voltage between the input voltage (V_{M}, V_{L}) and the output voltage (V_{R}).

## Patentansprüche

1. Spannungsregler, welcher umfaßt:
wenigstens einen Eingangsanschluß (E_{M},E_{L}) zur Aufnahme einer Speisespannung (V_{M},V_{L});
eine Schaltung (1') zur Erzeugung einer zu einer gewünschten geregelten Ausgangsspannung (V_{R}) proportionalen Bezugsspannung (V_{BG});
einen Verstärker (2') für ein Fehlersignal entsprechend dem Unterschied zwischen der genannten Bezugsspannung (V_{BG}) und der mit einem Proportionalitätskoeffizienten versehenen Ausgangsspannung (V_{R}); sowie
einen zwischen einem Ausgangsanschluß (S) und Masse angeschlossenen Kondensator (C),
**dadurch gekennzeichnet, daß** der Spannungsregler Mittel (11, M10R) aufweist, um falls die an dem Eingangsanschluß (E_{M}, E_{L}) anliegende Speisespannung (V_{M},V_{L}) unzureichend ist oder ausbleibt wenigstens die genannte Schaltung (1') und den genannten Verstärker (2') mit der Ausgangsspannung (V_{R}) zu speisen.

2. Spannungsregler nach Anspruch 1, **dadurch gekennzeichnet, daß** der Spannungsregler des weiteren einen Komparator (12) umfaßt, der wenn der Regler mit der Ausgangsspannung (V_{R}) gespeist wird ein logisches Signal (RESET) liefert, das anzeigt, daß die Ausgangsspannung (V_{R}) kleiner als ein zu der genannten Bezugsspannung (V_{BG}) proportionaler Schwellwert wird.

3. Spannungsregler nach Anspruch 1 oder 2, **dadurch gekennzeichnet, daß** der Regler Leitermittel (M10R) umfaßt, welche falls die am Eingangsanschluß (E_{M}, E_{L}) anliegende Spannung unzureichend ist oder ausbleibt die Ausgangsspannung (V_{R}) mit der Bezugsspannung (V_{BG}) verbinden.

4. Spannungsregler nach Anspruch 3, **dadurch gekennzeichnet, daß** die Verbindung zwischen der Ausgangsspannung (V_{R}) und der Bezugsspannung (V_{BG}) ohm'schen Widerstandscharakter hat.

5. Spannungsregler nach Anspruch 3 oder 4, **dadurch gekennzeichnet, daß** der Regler wenigstens einen ersten Leistungstransistor (M10M, M10L) aufweist, der eine mit dem Eingangsanschluß (E_{M}, E_{L}) verbundene erste Leistungselektrode und eine mit dem Ausgangsanschluß (S) verbundene zweite Elektrode besitzt, und daß die Leitungsmittel von einem zweiten Transistor (M10R) niedriger Leistung in Reihe mit einem ersten Widerstand (R5) gebildet werden, die parallel über wenigstens einem zweiten Widerstand (R3A, R3B) liegen, der zur Fixierung des Proportionalitätskoeffizienten beiträgt.

6. Spannungsregler nach Anspruch 5, **dadurch gekennzeichnet, daß** er eine Schaltung (10) umfaßt, welche denjenigen Transistor (M10L, M10R) in den leitenden Zustand versetzt, der unter der Speisespannung (V_{L}) und der Ausgangsspannung (V_{R}) der jeweils höchsten Spannung zugeordnet ist.

7. Spannungsregler nach Anspruch 5 oder 6, **dadurch gekennzeichnet, daß** wenigstens der erste Leistungstransistor (M10M, M10L) ein P-Kanal-MOS-Transistor ist, dessen Bulk-Halbleiterkorpus mit derjenigen Spannung vorgespannt ist, welche von der Eingangsspannung (V_{M}, V_{L}) und der Ausgangsspannung (V_{R}) die jeweils höhere ist.
